# EUROPÄISCHE PATENTANMELDUNG

(11) **EP 2 581 546 A2**
(43) Veröffentlichungstag der Anmeldung: **17.04.2013**
(21) Anmeldenummer: 12183043.4
(22) Anmeldetag: 05.09.2012
(51) Int. Cl.: E21B 17/20, E21F 11/00

(54) **Untertagebau-Rettungseinrichtung**

(30) Priorität: 14.10.2011 DE 202011106753 U
(71) Anmelder: Witzenmann GmbH, 75175 Pforzheim (DE)
(72) Erfinder: Eilber, Edgar, 75228 Ispringen (DE); Tuncsik, Christoph, 76332 Bad Herrenalb (DE)
(74) Vertreter: Lemcke, Brommer & Partner

(57) **Zusammenfassung**

Vorgeschlagen wird eine Untertagebau-Rettungseinrichtung zur Versorgung von Bergleuten mit wenigstens einem fluiden Medium, vorzugsweise zur Atemluft- und/oder Flüssigkeitsversorgung, wobei eine Zuführung des Mediums in den Untertagebereich über mindestens eine Leitung (7, 8) erfolgt, welche sich dadurch kennzeichnet, dass die Leitung (7, 8) von einem Wickelschlauch umgeben ist.

## Beschreibung

Die Erfindung betrifft eine Untertagebau-Rettungseinrichtung zur Versorgung von Bergleuten mit wenigstens einem fluiden Medium, vorzugsweise zur Atemluft- und/oder Flüssigkeitsversorgung, wobei eine Zuführung des Mediums in den Untertagebereich über mindestens eine Leitung erfolgt.

Im Untertagebau, d.h. dem Bergbau zur Gewinnung von Kohle oder Erzen bzw. dem Tunnelbau, kann es zu Einstürzen kommen, bei denen Menschen im Stollen eingeschlossen werden. Eine der primären Rettungsmaßnahmen besteht in der Sicherstellung einer Atemluftversorgung. Zudem benötigen die Eingeschlossenen Flüssigkeit. Dazu werden nach dem Unglück Bohrungen zur Einschlussstelle vorgenommen, durch die Leitungen zur Atemluft- bzw. Flüssigkeitsversorgung geschoben werden. Mittels stationärer Versorgungseinheiten, wie beispielsweise Gebläsen, Verdichtern oder Pumpen, werden von der Erdoberfläche Atemluft bzw. Flüssigkeit in den Untertagebereich geleitet.

Häufig besteht das Problem darin, die Eingeschlossenen zu orten, um gezielt eine Bohrung vornehmen zu können. Zudem benötigt es mehrere Tage, um eine Versorgungsbohrung in das Gestein einzubringen. Somit besteht die Gefahr, dass jede Hilfe zu spät kommt.

Im Untertagebau sind im Stollen bereits Leitungen vorhanden, welche Luft von außen über stationäre Versorgungseinheiten, wie beispielsweise Gebläse oder Verdichter in den Untertagebereich führen. Bei diesen Leitungen handelt es sich meist um starre Rohre. Bei einem Einsturz knicken diese ab bzw. brechen auf, so dass nach einem Unglück über diese Leitungen keine Versorgung mit Atemluft bzw. Flüssigkeit erfolgen kann.

Aufgabe der Erfindung ist es, eine Rettungseinrichtung anzugeben, mit der verunglückte Menschen bei Unglücken im Untertagebau schnell und zuverlässig über zumindest eine Leitung mit Atemluft und/oder Flüssigkeit bzw. allgemein mit fluiden Medien versorgt werden können. Zudem soll die Einrichtung zu einer schnelleren Ortung und Bergung der Betroffenen beitragen.

Diese Aufgabe wird bei einer Rettungseinrichtung der genannten Art erfindungsgemäß dadurch gelöst, dass die Rettungseinrichtung zumindest eine Leitung umfasst, die von einem Wickelschlauch umgeben ist.

Bei einem Wickelschlauch handelt es sich um einen Metallschlauch, der durch wendelförmiges Aufwickeln eines Metallbandes hergestellt wird. Die wendelförmig umlaufenden Windungen sind über Profilierungen verschiebbar miteinander verbunden. Wickelschläuche zeichnen sich durch hohe Zug- und Querdruckbelastbarkeit aus. Zudem ermöglicht das Prinzip der verschiebbaren Verbindung der Profilwindungen eine große Flexibilität und Beweglichkeit. Wickelschläuche aus dem Hause der Anmelderin können Lasten von mehreren Tonnen widerstehen und somit die enthaltene(n) Leitung(en) auch unter Tage vor Beschädigung schützen.

Bei der erfindungsgemäßen Rettungseinrichtung handelt es sich um eine im Untertagebereich fest installierte Sicherheitsmaßnahme. Sie ist somit bereits vor einem Unglück im Stollen für mögliche Notfälle vorhanden. Bei einem Einsturz schützt der Wickelschlauch die in ihm verlaufenden Leitungen. Vorzugsweise werden dabei flexible Leitungen, insbesondere Schläuche eingesetzt. Besonders Kunststoffschläuche sind dazu geeignet, wobei vorzugsweise PVC-Schläuche verwendet werden. Die Erfindung ist nicht auf eine bestimmte Anzahl von Leitungen beschränkt, so dass nachfolgend sowohl eine Einzahl als auch eine Mehrzahl von Leitungen beschrieben wird.

Im Gegensatz zu starren Rohren weichen die mit dem Wickelschlauch ummantelten flexiblen Leitungen bei einem Einsturz den massiven Krafteinwirkungen durch herunterbrechendes Gestein aus bzw. sind durch den Wickelschlauch geschützt, so dass ein Abknicken bzw. Brechen vermieden wird.

Erstaunlicherweise wurde festgestellt, dass die Wickelschlauchummantelung so stabil ist, dass sie selbst beim Begraben der Rettungseinrichtung unter schwerem Geröll ein Abquetschen der inneren Versorgungs-Leitungen verhindert. Dabei hat sich besonders der Einsatz eines Wickelschlauchs mit einem Agraff-Profil als günstig erwiesen. Solche Agraffschläuche besitzen eine sehr hohe Scheitellastfestigkeit.

Erst durch diese Kombination aus flexiblem Nachgeben und hoher Druckbelastbarkeit wird eine Rettungseinrichtung geschaffen, die bereits vor einem Unglück im Untertagebau verlegt werden kann und eine hohe Wahrscheinlichkeit bietet, die inneren Leitungen bei einem Einsturz zu schützen. Mit der erfindungsgemäßen Einrichtung können die Eingeschlossen bereits kurze Zeit nach dem Unfall mit Lebensnotwendigem versorgt werden, ohne dass eine eigene Bohrung dafür erforderlich ist.

Bei einer besonders vorteilhaften Ausführung der Erfindung ist der Wickelschlauch in Segmente unterteilt, die lösbar miteinander verbunden bzw. verbindbar sind. Die Wickelschlauch-Segmente haben vorzugsweise eine Länge von mehr als 3 m, insbesondere mehr als 4 m und weniger als 30 m, insbesondere weniger als 25 m. An den Verbindungsstellen können sich die Eingeschlossenen versorgen. Dazu öffnen sie die Verbindung zwischen zwei Segmenten und gelangen somit an die innere(n) Leitung(en), welche das fluide Medium, vorzugsweise Atemluft und Flüssigkeit, führt bzw. führen.

Zur Verbindung der Wickelschlauch-Segmente sind diese an ihren Enden mit Anschlussstücken versehen. Vorzugsweise handelt es sich dabei um Metallhülsen, in die ein Ende des Wickelschlauchs eingeführt und befestigt wird, vorzugsweise stoffschlüssig.

Zum Verbinden zweier Wickelschlauchsegmente werden benachbarte Anschlussstücke vorzugsweise über einen Bajonettverschluss gekoppelt. Dazu weist eines der Anschlussstücke einen Schlitz und das andere eine Erhebung auf, die in den Schlitz eingeführt und durch Verdrehen fixiert wird, insbesondere unter Verwendung eines Federmittels.

Bei einer besonders günstigen Ausführung der Erfindung sind zumindest an einigen der Segment-Verbindungsstellen Leuchtmittel angeordnet. Diese ermöglichen ein schnelles Auffinden der Verbindungs- bzw. Trennstellen des Wickelschlauchs und somit der Luft- bzw. Flüssigkeitsversorgungsstellen. Aufgrund des geringen Stromverbrauchs, ihrer hohen Lebensdauer und ihrer Unempfindlichkeit gegen Erschütterungen werden dazu vorzugsweise Leuchtdioden als Leuchtmittel eingesetzt.

Als äußere Form für das Leuchtmittel wird vorzugsweise eine Ringform gewählt, die rundherum leuchtet und somit zu allen Seiten hin sichtbar ist. Insbesondere erweist sich ein Leuchtdiodenring als vorteilhaft, der eines der Anschlussstücke umgibt.

Bei einem Grubenunglück retten sich die Betroffenen in einen Bereich des Stollens, der nicht unmittelbar vom Einsturz betroffen ist. Da die erfindungsgemäße Vorrichtung die Gänge untertage durchzieht, verlaufen auch in diesem Bereich mit einem Wickelschlauch ummantelte Versorgungsleitungen. Nach Öffnen des Wickelschlauchs an einer Verbindungsstelle zweier Segmente ist die innere Leitung bzw. sind die Schläuche für die Luft- bzw. Flüssigkeitsversorgung zugänglich. Prinzipiell besteht die Möglichkeit, dass die Plastikschläuche an dieser Stelle mit einem Messer durchtrennt und somit ein Zugang zu Atemluft bzw. Flüssigkeit geschaffen wird.

Bei einer besonders vorteilhaften Variante der Erfindung sind jedoch auch die Leitungen segmentweise unterteilt. Die einzelnen Leitungsabschnitte entsprechen in ihrer Länge in etwa den Wickelschlauch-Segmenten, was auch verlegetechnische Vorteile bietet. Benachbarte Leitungsabschnitte sind über Verbindungsstücke verbunden. Dabei kann es sich um geradlinige Schlauchverbinder mit Tüllen handeln. Ein Versorgungszugang kann durch ein einfaches Ablösen des Medienschlauchs/der Medienleitung oder des Luft- bzw. Flüssigkeitsschlauches von einer Tülle erfolgen, ohne das zusätzliche Hilfsmittel, wie beispielsweise ein Messer, erforderlich sind.

Als besonders vorteilhaft erweist es sich, wenn mehrere Leitungs-Verbindungsstücke, beispielsweise für die Luft- und die Flüssigkeitsleitung, an einem gemeinsamen Zwischenelement angeordnet sind. Das Zwischenelement kann dazu eine Scheibe oder ein scheibenförmiges Element aufweisen, in welche Schlauchverbinder integriert sind, so dass auf beiden Seiten der Scheibe jeweils eine Tülle für die Luftleitung und eine Tülle für die Flüssigkeitsleitung herausragen. Die Scheibenfläche kann im Wesentlichen der Querschnittsfläche des Wickelschlauchs entsprechen, und die Scheibe kann entsprechend in diesen eingesetzt sein.

Neben einer Versorgung mit Atemluft und Flüssigkeit ist es bei Bergwerksunglücken für die Eingeschlossenen wichtig, einen Kontakt zur Außenwelt herzustellen. Daher ist bei einer günstigen Variante der Erfindung zusätzlich zu den Versorgungsleitungen ein Kabel im Wickelschlauch verlegt. Dazu kann ein Telefonanschlusskabel eingesetzt werden, durch das sowohl elektrische Signale übertragen werden, als auch eine 9 Volt Stromversorgung gewährleistet wird. Auf diese Weise können die genannten Leuchtmittel über das Kabel mit Strom versorgt werden.

Das Kabel ist ebenfalls segmentweise unterteilt, wobei die Kabelabschnitte in ihrer Länge in etwa den Segmenten des Wickelschlauches entsprechen. Benachbarte Kabelabschnitte sind über Steckverbindungen miteinander verbunden. Dazu eignen sich beispielsweise RJ-Steckverbindungen. Die Betroffenen lösen an der Verbindungsstelle einen Stecker aus einer Buchse und können dann dort beispielsweise einen Kopfhörer mit Sprecheinheit anschließen und auf diese Weise mit der Außenwelt Kontakt aufnehmen.

Über die (Verbindungs-)Stelle, an der zwei Segmente des Wickelschlauchs voneinander getrennt wurden, können die Rettungsdienste zudem die Position der Eingeschlossen im Stollen lokalisieren, da die Kabellänge ermittelt werden kann, bei der ein Stecker aus einer Buchse herausgezogen bzw. eine Sprecheinheit angeschlossen wurde.

Bei einer günstigen Variante der Erfindung ist zumindest ein Bauteil der Kabel-Steckverbindung, vorzugsweise die Buchse, an einem Zwischenelement befestigt. Vorzugsweise sind auch die Verbindungsstücke für die Leitungen an dem Zwischenelement angeordnet. Das Zwischenelement ist vorzugsweise als Scheibe ausgestaltet, in welche die Buchse und die Verbindungstücke für die Leitungen integriert sind. Diese Scheibe wurde weiter oben bereits ausführlich beschrieben.

Die erfindungsgemäße Untertagebau-Rettungseinrichtung wird vorzugsweise als fest vorhandene Sicherheitseinrichtung im Stollen auf mittlerer Höhe installiert. Dazu können an der Stollenwand, ggf. auch an der Stollendecke, Haltesysteme montiert sein, welche die Rettungseinrichtung tragen. Diese müssen für eine entsprechende Traglast ausgelegt sein, da 5 m der Rettungseinrichtung ca. eine Masse von 7 kg besitzen. Vorzugsweise werden zur Befestigung Klicksysteme eingesetzt, wie sie bei der Verlegung von Elektrokabeln zum Einsatz kommen. Die Segment-Verbindungsstellen können mit einem Sicherungsring gegen unerwünschtes Öffnen geschützt werden. Dieser kann ggf. nur aufgesteckt sein.

Bei einer Variante der Erfindung kann der Wickelschlauch zusätzlich mit einem Material ausgefüllt sein, das die darin verlaufenden Leitungen bzw. Kabel schützt und ein Abknicken des Wickelschlauchs verhindert. Dazu kann beispielsweise der Winkelschlauch mit einem elastischen Polymerschaum ausgefüllt werden. Die Füllung sollte sich durch ein geringes spezifischen Gewicht und dämpfende Schutzeigenschaften auszeichnen.

Weitere Merkmale und Vorteile der Erfindung ergeben sich aus der Beschreibung eines Ausführungsbeispiels anhand der Zeichnung. Dabei zeigt:
- Fig. 1: eine perspektivische Ansicht eines Teilabschnitts der Untertagebau-Rettungseinrichtung.

Fig. 1 zeigt eine Verbindungsstelle zweier Wickelschlauch-Segmente 1, 2 der Untertagebauch-Rettungseinrichtung in getrenntem Zustand. Die Segmente 1, 2 weisen Längen zwischen fünf Metern und zwanzig Metern auf. Als Wickelschläuche werden Agraffschläuche mit einem kreisförmigen Querschnitt eingesetzt, die eine Belastbarkeit von bis zu drei Tonnen und mehr besitzen. An beiden zu verbindenden Enden der Wickelschlauch Segmente 1, 2 sind Anschlussstücke 3, 4 angebracht. Dabei handelt es sich um hohlzylinderförmige Metallhülsen, die sich verjüngen und somit einen breiten und einen schmalen Teil aufweisen. In die breiten Teile werden die Enden der Wickelschlauch-Segmente 1, 2 eingeführt und darin mittels einer Schweißverbindung befestigt.

Das erste Anschlussstück 3 ist an seinem schmalen Teil mit einer Aussparung 5 versehen. Die Aussparung 5 umfasst einen Längsschlitz, an dessen Ende sich ein Querschlitz anschließt. Das zweite Verbindungsstück 4 besitzt eine zylinderförmige Erhöhung (Nippel) 6, die auf dem schmalen Teil angeordnet ist, so dass beide Anschlussstücke 3, 4 über einen Bajonettverschluss gekoppelt werden können. Im Bereich der Aussparung 5 können Federmittel (nicht gezeigt) angeordnet sein, um die Verbindung zu fixieren.

Im Wickelschlauch verlaufen eine Leitung 7 zur Atemluftversorgung, eine Leitung 8 zur Flüssigkeitsversorgung und ein Kabel 9. Bei den Leitungen 7, 8 handelt es sich um PVC-Schläuche, die segmentweise unterteilt sind. Die einzelnen Leitungsabschnitte entsprechen in ihrer Länge den Wickelschlauch Segmenten 1, 2. Korrespondierende Leitungsabschnitte sind mit einem Verbindungsstück 12 verbunden. Bei den Verbindungsstücken 12 handelt es sich um gerade Schlauchverbinder, die beidseitig Tüllen aufweisen. Die Verbindungsstücke 12 sind in ein Zwischenelement 10 integriert. Das Zwischenelement 10 besteht aus einer kreisförmigen Scheibe 11, die auf beiden Seiten Tüllen zum Befestigen (Aufstecken) der korrespondierenden Leitungsabschnitte aufweist. Es können Fixierelemente (nicht gezeigt) vorhanden sein, um die Schläuche 7, 8 auf den Tüllen zu halten.

Als Kabel 9 wird eine 9-Volt-Telefonanschlussleitung eingesetzt. Das Kabel 9 ist ebenfalls segmentweise unterteilt. Benachbarte Kabelabschnitte sind über Steckverbindungen verbunden, die Stecker und Buchsen als zu verbindende Bauteile aufweisen. Im Ausführungsbeispiel ist ein Kabelende dargestellt, das mit einer Buchse 13 versehen ist. Das korrespondierende Kabelende im oberen Segment 1 mit dem korrespondierenden Stecker ist in Fig. 1 nicht gezeigt. Die Buchse 13 ist in die Scheibe 11 des Zwischenelements 10 integriert.

Wird der Rettungsschlauch an den Verbindungs- bzw. Trennstellen zwischen den Anschlussstücken 3, 4 geöffnet, so können die Leitungsabschnitte zur Atemluft- bzw. Flüssigkeitsversorgung von den Tüllen der Verbindungsstücke 12 abgezogen werden. Weiterhin kann der Stecker aus der Buchse 13 entfernt werden, so dass die Verunglückten einen Kopfhörer mit Sprecheinheit an die Buchse 13 anschließen und mit der Außenwelt kommunizieren können.

Damit die Eingeschlossenen möglichst schnell den Zugang zur Atemluft- und Flüssigkeitsversorgung finden, ist an den Verbindungsstellen der Wickelschlauch-Segmente 1, 2 ein Leuchtmittel 14 angeordnet. Bei dem Leuchtmittel handelt es sich um einen Leuchtdiodenring, welcher den schmalen Teil des Anschlussstücks 4 umschließt und dort beispielsweise mittels Klebstoff fixiert ist. Das Leuchtmittel 14 wird über das Kabel 9 mit Strom versorgt.

## Patentansprüche

1. Untertagebau-Rettungseinrichtung zur Versorgung von Bergleuten mit wenigstens einem fluiden Medium, vorzugsweise zur Atemluft- und/oder Flüssigkeitsversorgung, wobei eine Zuführung des Mediums in den Untertagebereich über mindestens eine Leitung (7, 8) erfolgt,
**dadurch gekennzeichnet,**
**dass** die Leitung (7, 8) von einem Wickelschlauch umgeben ist.

2. Untertagebau-Rettungseinrichtung nach Anspruch 1,
**dadurch gekennzeichnet,**
**dass** der Wickelschlauch in Segmente (1, 2) unterteilt ist, die lösbar miteinander verbunden sind.

3. Untertagebau-Rettungseinrichtung nach Anspruch 2,
**dadurch gekennzeichnet,**
**dass** die Segmente (1, 2) an ihren Enden Anschlussstücke (3, 4) zum Verbinden benachbarter Segmente aufweisen.

4. Untertagebau-Rettungseinrichtung nach Anspruch 3,
**dadurch gekennzeichnet,**
**dass** benachbarte Anschlussstücke (3, 4) über einen Bajonettverschluss (5, 6) miteinander verbindbar oder verbunden sind.

5. Untertagebau-Rettungseinrichtung nach einem der Ansprüche 1 bis 4,
**dadurch gekennzeichnet,**
**dass** die Leitung (7, 8) segmentweise unterteilt ist, wobei benachbarte Leitungsabschnitte über ein Verbindungsstück (12) fluidleitend und lösbar miteinander verbindbar oder verbunden sind.

6. Untertagebau-Rettungseinrichtung nach einem der Ansprüche 2 bis 5,
**dadurch gekennzeichnet,**
**dass** an dem Wickelschlauch Leuchtmittel (14) angeordnet sind, vorzugsweise an zumindest einem Teil der Verbindungsstellen zwischen den Segmenten (1, 2).

7. Untertagebau-Rettungseinrichtung nach einem der Ansprüche 1 bis 6,
**dadurch gekennzeichnet,**
**dass** parallel zu zumindest einem Teilabschnitt einer Leitung (7, 8) wenigstens ein Kabel (9) zur Stromversorgung und/oder Übertragung elektrischer Signale verläuft.

8. Untertagebau-Rettungseinrichtung nach Anspruch 7,
**dadurch gekennzeichnet,**
**dass** das Kabel (9) segmentweise unterteilt ist, wobei benachbarte Kabelabschnitte mittels Steckverbindungen miteinander verbindbar oder verbunden sind.

9. Untertagebau-Rettungseinrichtung nach Anspruch 6 und einem der Ansprüche 7 und 8,
**dadurch gekennzeichnet,**
**dass** die Leuchtmittel (14) über das Kabel (9) mit Strom versorgt werden.

10. Untertagebau-Rettungseinrichtung nach einem der Ansprüche 5 bis 9,
**dadurch gekennzeichnet,**
**dass** Verbindungsstücke (12) für Leitungsabschnitte an einem Zwischenelement (10) angeordnet sind.

11. Untertagebau-Rettungseinrichtung nach einem der Ansprüche 8 bis 10,
**dadurch gekennzeichnet,**
**dass** zumindest ein Bauteil (13) der Steckverbindung an einem Zwischenelement (10) angeordnet ist.
